# EUROPÄISCHE PATENTSCHRIFT

(11) **EP 3 814 265 B1**
(45) Veröffentlichungstag und Bekanntmachung des Hinweises auf die Patenterteilung: **29.06.2022**
(21) Anmeldenummer: 19731975.9
(22) Anmeldetag: 18.06.2019
(51) Int. Cl.: B66B 5/00

(54) **AUFZUGSANLAGE MIT EINER SCHUTZBLENDE**
LIFT ASSEMBLY WITH A PROTECTION SCREEN
INSTALLATION D'ASCENSEUR DOTÉE D'UN ÉCRAN DE PROTECTION

(30) Priorität: 28.06.2018 EP 18180434
(43) Veröffentlichungstag der Anmeldung: 05.05.2021
(73) Patentinhaber: Inventio AG, 6052 Hergiswil (CH)
(72) Erfinder: HÄDERER, Johannes, 6043 Adligenswil (CH); THÜRIG, Michael, 6030 Ebikon (CH); HESS, Stephan, 6020 Emmenbrücke (CH)
(74) Vertreter: Inventio AG
(86) Internationale Anmeldenummer: PCT/EP2019/065957
(87) Internationale Veröffentlichungsnummer: WO 2020/002039

(56) Entgegenhaltungen:
- CN-U- 206 915 529
- CN-U- 207 061 584
- JP-A- 2013 095 571

## Beschreibung

Die Erfindung betrifft eine Aufzugsanlage mit einer ein Gegengewicht abschirmenden Schutzblende.

Aufzugsanlagen umfassen üblicherweise einen Aufzugsschacht, eine Aufzugskabine und ein Gegengewicht. Der Aufzugsschacht weist an seinem oberen Ende einen Schachtkopf und an seinem unteren Ende eine Schachtgrube auf. Die Aufzugskabine und das Gegengewicht sind innerhalb des Aufzugsschachtes angeordnet, wobei das Gegengewicht üblicherweise an einer Schachtwand des Aufzugsschachtes angeordnet ist und die Aufzugskabine und das Gegengewicht gegenläufig zueinander verfahrbar sind. Das bedeutet, dass sich das Gegengewicht entlang seines Verfahrweges in die Schachtgrube absenkt, wenn die Aufzugskabine in eine oberste Position innerhalb des Aufzugsschachtes verfahren wird und vice versa. Bei einer Wartung der Aufzugsanlage kann eine solche Absenkung der Aufzugskabine bzw. des Gegengewichtes die Sicherheit eines in der Schachtgrube befindlichen Servicetechnikers gefährden.

Um den Servicetechniker vor dem herabkommenden Gegengewicht zu schützen, wird üblicherweise eine Schutzblende montiert, die den Zugang in den Verfahrweg des Gegengewichtes versperrt. WO 03 08 2722 zeigt eine solche Schutzblende, welche derart angrenzend an den Verfahrweg des Gegengewichtes angeordnet ist, dass eine Person unter keinen Umständen durch das verfahrene Gegengewicht in der Schachtgrube verletzt werden kann. Nachteilig ist, dass diese Schutzblende hohe Abmessungen hat und entsprechend teuer ist. CN 207 061 584 U und JP 2013 095571 A offenbaren Aufzugsanlagen nach dem Oberbegriff des Anspruchs 1.

Es ist daher Aufgabe der Erfindung, eine günstigere Schutzblende zu realisieren.

Diese Aufgabe wird gelöst durch eine Aufzugsanlage mit einem in einem Aufzugsschacht verfahrbaren Gegengewicht, welches Gegengewicht für einen Gewichtsausgleich einer gegenläufig des Gegengewichtes verfahrbaren Aufzugskabine vorsehbar ist, und eine in einer Schachtgrube des Aufzugschachtes angeordnete oder anordenbare, einen Höhenabschnitt aufweisende Schutzblende, wobei der Höhenabschnitt im Wesentlichen parallel eines Verfahrweges des Gegengewichtes ausgerichtet ist, wobei die Schutzblende zur Verhinderung eines Eindringens einer in der Schachtgrube befindlichen Person in den Verfahrweg des Gegengewichtes vorgesehen ist, dadurch gekennzeichnet, dass die Schutzblende eine horizontal angeordnete Abwinklung aufweist, wobei sich ein an die Abwinklung anschliessender abgewinkelter Abschnitt der Schutzblende in die in Verfahrrichtung erhältliche Projektion des Gegenwichtes erstreckt.

Der Erfindung liegt die Erkenntnis zugrunde, dass ein grösstmöglich bemessener Raum, welcher durch das Gegengewicht entlang seines Verfahrweges einnehmbar ist, mehrere Meter oberhalb des Schachtbodens seine unterste Begrenzung aufweist. Insbesondere umschliesst dieser grösstmöglich bemessene Raum demnach auch jene Position des Gegengewichtes, welche Position durch das Gegengewicht in seiner untersten Position angrenzend an mindestens eine maximal gestauchte Puffervorrichtung einnehmbar ist. Der Schachtboden bildet die untere Begrenzung der Schachtgrube bzw. des Aufzugsschachtes.

Demnach ist hinter einem wesentlichen untersten Abschnitt des gegebenenfalls an seinem untersten Ende lediglich wenige Zentimeter vom Schachtboden beabstandeten Höhenabschnittes zu keinem Zeitpunkt das Gegengewicht vorhanden. Das heisst, dass dieser genannte unterste Abschnitt lediglich verhindert, dass eine Person in einen Raum eindringt, der nicht unmittelbar durch das Gegengewicht eingenommen sein kann.

Um einerseits Material zu sparen und andererseits dennoch ein Eindringen einer in der Schachtgrube befindlichen Person in den Verfahrweg des Gegengewichtes zu verhindern, ist der abgewinkelte Abschnitt der Schutzblende, vorzugsweise unmittelbar, unterhalb dieses genannten grösstmöglich bemessenen Raumes angeordnet. Alternativ zu einer im Wesentlichen rechtwinkligen Abwinklung, welche im Falle eines vertikalen Verfahrweges des Gegengewichtes einen horizontal ausgerichteten abgewinkelten Abschnitt bedingen kann, kann die Abwinklung alternativ spitzwinklig oder stumpfwinklig ausgebildet sein.

Der Verfahrweg des Gegengewichtes ist in der vorliegenden Beschreibung durch den gesamten Raum definiert, den das Gegengewicht während des Normalbetriebes der Aufzugsanlage einnehmen kann zuzüglich des Raumes, welches das Gegengewicht bei einer vollständig komprimierten Puffervorrichtung bei einer Kontaktierung dieser Puffervorrichtung einnimmt.

Eine Weiterbildung der Aufzugsanlage umfasst eine in der Schachtgrube angeordnete oder anordenbare Puffervorrichtung zur Begrenzung des Verfahrweges des Gegengewichtes in einer Notfallsituation, wobei der abgewinkelte Abschnitt der Schutzblende mindestens einen Ausschnitt aufweist, durch welchen Ausschnitt die Puffervorrichtung hindurchragt.

Üblicherweise ist eine solche Puffervorrichtung stehend in der Schachtgrube in der in Verfahrrichtung erhältlichen Projektion des Gegenwichtes angeordnet. Das heisst, dass sich die nicht maximal gestauchte Puffervorrichtung vom Schachtboden bis innerhalb des grösstmöglich bemessenen Raumes, welcher durch das Gegengewicht entlang seines Verfahrweges einnehmbar ist, erstreckt. Der Ausschnitt des abgewinkelten Abschnittes der Schutzblende ermöglicht die Verwendung bzw. den Betrieb einer solchen beispielhaft auf dem Schachtboden stehend angeordneten Puffervorrichtung. Alternativ dazu kann die Puffervorrichtung an einem Gerüst innerhalb der Schachtgrube oder an den Führungsschienen befestigt sein.

Bei einer Weiterbildung der Aufzugsanlage weist ein parallel des Verfahrweges des Gegengewichtes angeordneter Höhenabschnitt der Schutzblende einen, vorzugsweise mit einem Deckel verschliessbaren, Wartungsausschnitt zur Inspektion und/oder Wartung der Puffervorrichtung auf.

Ein solcher Wartungsausschnitt bzw. Fensterausschnitt ermöglicht eine Inspektion der hinter der Schutzblende angeordneten Bestandteile der Aufzugsanlage bzw. deren Wartung. Gegebenenfalls ist somit auch eine Wartung weiterer Elemente der Aufzugsanlage, insbesondere der Puffervorrichtung bzw. einer gegebenenfalls vorhandenen Unterseilvorrichtung, ermöglicht.

Bei einer Weiterbildung der Aufzugsanlage ist die Abwinklung der Schutzblende eine Abkantung oder eine Abbiegung. Vorteilhaft bei einer solchen Abkantung oder einer solchen Abbiegung ist, dass die Schutzblende auf einfache Art hergestellt werden kann und demnach kostengünstig ist.

Bei einer Weiterbildung der Aufzugsanlage decken die Aussenabmessungen des abgewinkelten Abschnittes der Schutzblende mindestens 50% der durch das Gegengewicht in Verfahrrichtung projizierten Fläche ab. Vorteilhaft ist, dass eine in der Schachtgrube befindliche Person durch Hintergreifen des abgewinkelten Abschnittes der Schutzblende demnach nicht in den Verfahrweg des Gegengewichtes gelangen kann.

Bei einer Weiterbildung der Aufzugsanlage ist der Verfahrweg des Gegengewichtes an einer Schachtwand des Aufzugsschachtes angeordnet, und der abgewinkelte Abschnitt erstreckt sich bis zu der Schachtwand. Entsprechend kann eine erhöhte Sicherheit für Servicetechniker erreicht werden, welche in der Schachtgrube Wartungsarbeiten durchführen. Vorzugsweise ist der abgewinkelte Abschnitt mit einem Abstand kleiner 10 cm oder kleiner 5 cm zur Schachtwand beabstandet. Demnach kann der abgewinkelte Abschnitt die Schachtwand berührend ausgebildet sein.

Bei einer Weiterbildung der Aufzugsanlage erstreckt sich ein bzw. der parallel des Verfahrweges des Gegengewichtes angeordneter Höhenabschnitt der Schutzblende bis zu einer Höhe von mindestens 2 m, vorzugsweise 2.5 m über einem Schachtboden der Schachtgrube. Derart kann sichergestellt werden, dass eine im Aufzugsschacht bzw. in der Schachtgrube befindliche Person nicht über die Schutzblende hinweg in den Verfahrweg des Gegengewichtes gelangen bzw. greifen kann.

Im Folgenden wird die Erfindung anhand von Figuren näher erläutert. Es zeigen:
- Figur 1:: eine Aufzugsanlage mit einer in einer Schachtgrube angeordneten Schutzblende gemäß einer vorbekannten Ausführungsform;
- Figur 2:: eine in einer Schachtgrube angeordnete Schutzblende gemäss einer ersten Ausführungsform;
- Figur 3:: eine Seitenansicht der in Figur 2 gezeigten Schutzblende mit einem an eine Puffervorrichtung angrenzenden Gegengewicht;
- Fig. 4:: eine in einer Schachtgrube angeordnete Schutzblende gemäss einer zweiten Ausführungsform; und
- Fig. 5:: eine Draufsicht der in Figur 4 gezeigten Schutzblende.

Figur 1 zeigt eine Aufzugsanlage 1 mit einem Aufzugsschacht 2, einer Aufzugskabine 18 und einem Gegengewicht 10. Der Aufzugsschacht 2 umfasst an seinem oberen Ende einen Schachtkopf 8 und an seinem unteren Ende eine Schachtgrube 4 und ist seitlich üblicherweise durch mindestens eine Schachtwand 5 begrenzt. In der Schachtgrube 4 ist der Aufzugsschacht 2 durch den Schachtboden 6 begrenzt. Die Aufzugskabine 18 ist im Aufzugsschacht 2 entlang einer Hauptausrichtung des Aufzugsschachtes 2 verfahrbar angeordnet. Das Gegengewicht 10 ist gegenläufig zur Aufzugskabine 18 verfahrbar und beispielhaft an der Schachtwand 5 angeordnet. Eine Puffervorrichtung 11 kann in der Schachtgrube 4 unterhalb des Gegengewichtes 10 angeordnet sein, so dass der Verfahrweg des Gegengewichtes 10 in einer Notfallsituation begrenzt ist.

In der Schachtgrube 4 ist eine Schutzblende 20 derart angeordnet, dass der Verfahrweg des Gegengewichtes 10 vom Bereich der Schachtgrube 4, welcher durch einen Servicetechniker begehbar ist, abgetrennt ist. Die gezeigte herkömmliche Schutzblende 20 besteht im Wesentlichen aus einem parallel des Verfahrweges des Gegengewichtes 10 ausgerichteten Höhenabschnitt 26.

Die Aufzugskabine 18 und das Gegengewicht 10 können mittels eines Tragelementes 12 verbunden sein. Das Tragelement 12 ist über Rollen 14, 16 geführt. Eine dieser Rollen 14, 16 kann als eine mit einem Antriebsmotor gekoppelte Treibscheibe zum Antrieb der Aufzugskabine 18 bzw. des Gegengewichtes 10 ausgeführt sein.

Die in Figur 1 gezeigte Aufzugskabine 18 ist an einer obersten beispielhaft gezeigten Schachttür 19 der Aufzugsanlage 1 angeordnet. Entsprechend der genannten gegenläufigen Verfahrbarkeit befindet sich das Gegengewicht 10 in einer in der Schachtgrube 4 angeordneten Position, wobei die Puffervorrichtung 11 durch das Gegengewicht 10 unbetätigt ist. Vorzugsweise ist das Gegengewicht 10 in der gezeigten Positionierung von der Puffervorrichtung 11 beabstandet.

Die Figur 2 zeigt einen Ausschnitt einer Schachtgrube 4 eines ersten Aufzugsschachtes 2 mit einer Schutzblende 20 gemäss einer ersten Ausführungsform, wobei in Figur 3 die Seitenansicht der in Figur 2 gezeigten Elemente der Aufzugsanlage dargestellt ist. Die Figur 4 zeigt einen Ausschnitt einer Schachtgrube 4 eines zweiten Aufzugsschachtes 2 mit einer Schutzblende 20 gemäss einer zweiten Ausführungsform, wobei in Figur 5 die entsprechende Draufsicht gemäss dem in Figur 4 dargestellten Schnitt B-B dargestellt ist. Die Schachtgruben 4 beider gemäss den Figuren 2 bis 5 gezeigten Aufzugsschächte 2 sind nach unten durch einen Schachtboden 6 und seitwärts durch eine Schachtwand 5 begrenzt. Beispielhaft ist jeweils mindestens eine Puffervorrichtung 11, 11.1, 11.2 stehend auf dem Schachtboden 6 angeordnet. Die beispielhaft gezeigte Puffervorrichtung 11, 11.1, 11.2 weist einen Sockel 13, 13.1, 13.2 und einen Aufnahmestempel 15 auf. Der untere einen rechteckigen Querschnitt aufweisende Abschnitt des Sockels 13, 13.1, 13.2 kann aus Beton gefertigt sein. Der Aufnahmestempel 15 ist für eine Kontaktierung durch das Gegengewicht 10 in einer gezeigten Notfallsituation vorgesehen.

Einer solchen Notfallsituation entsprechend weist das in den Figuren 2 und 3 gezeigte Gegengewicht 10 seine unterstmögliche Positionierung auf. Das heißt, dass das Gegengewicht 10 derart positioniert ist, dass der Aufnahmestempel 15 der Puffervorrichtung 11, 11.1, 11.2 maximal durch das an den Aufnahmestempel 15 angrenzende Gegengewicht 10 in Richtung des Schachtbodens 6 verschoben ist.

Jede der Schutzblenden 20 umfasst einen Höhenabschnitt 26, eine Abwinklung 21 und einen abgewinkelten Abschnitt 24. Der Höhenabschnitt 26 erstreckt sich parallel der Verfahrrichtung des Gegengewichtes 10 und ist gering vom Gegengewicht 10 beabstandet. Eine demgemäss geringe Beabstandung bedeutet, dass ein Servicetechniker den Raum zwischen dem Höhenabschnitt 26 und dem Gegengewicht 10 nicht betreten kann.

Am unteren Ende des Höhenabschnittes 26 ist die Abwinklung 21 angeordnet. Der Höhenabschnitt 26 der Schutzblende 20 erstreckt sich von der Abwinklung 21 bis zu einer Höhe H von beispielhaft 2,0 m, vorzugsweise bis zu einer Höhe H von 2,50 m, wobei diese Höhe H lediglich in Figur 3 dargestellt bzw. bezeichnet ist.

Die Abwinklung 21 ist vorzugsweise horizontal ausgerichtet und durch Abkantung oder Abbiegung oder vergleichbare Verfahren herstellbar. An der Abwinklung 21 ist ein abgewinkelter Abschnitt 24 angeordnet, welcher abgewinkelte Abschnitt 24 im Wesentlichen parallel des Schachtbodens 6 angeordnet sein kann. Alternativ kann der abgewinkelte Abschnitt 24 mit dem Höhenabschnitt 26 beispielhaft verschraubt oder verschweisst sein.

Die gezeigten abgewinkelten Abschnitte 24 der Schutzblenden 20 weisen einen bzw. mehrere Ausschnitte 32 auf, durch welchen Ausschnitt 32 bzw. durch welche Ausschnitte 32 die mindestens eine Puffervorrichtung 11, 11.1, 11.2 hindurchragt. Jeder einzelne dieser Ausschnitte 32 ist einer einzelnen Puffervorrichtung 11, 11.1, 11.2 zugeordnet. Die Wandung der in die abgewinkelten Abschnitte 24 gebrachten Ausschnitte 32 kann dabei derart von den Aussenabmessungen der Puffervorrichtung 11, 11.1, 11.2 horizontal beabstandet sein, dass ein Verletzen durch Hindurchgreifen zwischen der Puffervorrichtung 11, 11.1, 11.2 und dem abgewinkelten Abschnitt 24 verunmöglicht ist. Mindestens ein weiterer nicht dargestellter Ausschnitt, beispielhaft zur Hindurchführung eines Kompensationselementes, kann innerhalb des abgewinkelten Abschnittes 24 vorgesehen sein.

Der in den Figuren 2 und 3 gezeigte abgewinkelte Abschnitt 24 erstreckt sich von der Abwinklung 21 bis vorzugsweise zur Schachtwand 5, an welcher Schachtwand 5 das Gegengewicht 10 verfahrbar angeordnet ist. Vorzugsweise ist der abgewinkelte Abschnitt 24 demnach mit einem Abstand kleiner 10 cm oder kleiner 5 cm zur Schachtwand 5 beabstandet.

Die Schutzblende 20, vorzugsweise der Höhenabschnitt 26, weist einen Wartungsausschnitt 22 zur Inspektion und/oder Wartung der Puffervorrichtung 11 auf. Durch diesen Wartungsausschnitt 22 kann beispielhaft die Puffervorrichtung 11, insbesondere deren Aufnahmestempel 15 bzw. Schalter dieser Puffervorrichtung 11, oder das Kompensationselement oder eine Auslösevorrichtung der Fangbremse justiert bzw. gewartet werden.

Der in den Figuren 4 und 5 gezeigte abgewinkelte Abschnitt 24 der Schutzblende 20 erstreckt sich im Gegensatz zum in den Figuren 2 und 3 gezeigten abgewinkelten Abschnitt 24 nicht bis an die Schachtwand 5. Das gezeigte Gegengewicht 10 weist eine Position innerhalb des Aufzugsschachtes 2 auf, welche einer obersten Position der nicht dargestellten Aufzugskabine in einem Normalbetrieb entspricht. Entsprechend kontaktiert das Gegengewicht die Puffervorrichtung 11 und insbesondere den Aufnahmestempel 15 nicht.

Ein grösstmöglich bemessener Raum 30, welcher durch das Gegengewicht 10 entlang seines Verfahrweges einnehmbar ist, ist durch eine gestrichelte Linie gekennzeichnet. Die in Figur 4 gezeigte Linie 30 innerhalb der Schachtgrube 6 entspricht demzufolge einer unterstmöglichen Position des Gegengewichtes 10 in einer Notfallsituation.

Der in Figur 5 in der Draufsicht dargestellte grösstmöglich bemessene Raum 30 entspricht dabei der Projektion des Gegengewichtes 10 in seiner Verfahrrichtung. Der sich in Richtung der Schachtwand 5 erstreckende abgewinkelte Abschnitt 24 der Schutzblende 20 überlappt diese Projektion des Gegengewichtes 10 zu mindestens 50%. Das heißt, dass eine Überlappung D des abgewinkelten Abschnitts 24 zum Gegengewicht 10 mindestens 50% der Tiefe C des Gegengewichtes 10 beträgt.

Eine prozentuale Überlappung, welche sich aus einem Quotienten D durch C ergibt, ist ohne Berücksichtigung eines beispielhaften Ausschnittes 32, welcher Ausschnitt 32 in dem abgewinkelten Abschnitt 24 ausgeführt ist, um die Puffervorrichtung 11 unterhalb des Gegengewichtes 10 positionieren zu können.

## Patentansprüche

1. Aufzugsanlage (1) mit
- einem in einem Aufzugsschacht (2) verfahrbaren Gegengewicht (10), welches Gegengewicht (10) für einen Gewichtsausgleich einer gegenläufig des Gegengewichtes (10) verfahrbaren Aufzugskabine (18) vorsehbar ist, und
- eine in einer Schachtgrube (4) des Aufzugschachtes (2) angeordnete oder anordenbare, einen Höhenabschnitt (26) aufweisende Schutzblende (20), wobei der Höhenabschnitt (26) im Wesentlichen parallel eines Verfahrweges des Gegengewichtes (10) ausgerichtet ist, wobei die Schutzblende (20) zur Verhinderung eines Eindringens einer in der Schachtgrube (4) befindlichen Person in den Verfahrweg des Gegengewichtes (10) vorgesehen ist, **dadurch gekennzeichnet, dass** die Schutzblende (20) eine horizontal angeordnete Abwinklung (21) aufweist, wobei sich ein an die Abwinklung (21) anschliessender abgewinkelter Abschnitt (24) der Schutzblende (20) in die in Verfahrrichtung erhältliche Projektion des Gegenwichtes (10) erstreckt.

2. Aufzugsanlage (1) nach Anspruch 1, umfassend eine in der Schachtgrube (4) angeordnete oder anordenbare Puffervorrichtung (11) zur Begrenzung des Verfahrweges des Gegengewichtes (10), wobei der abgewinkelte Abschnitt (24) der Schutzblende (20) mindestens einen Ausschnitt (32) aufweist, durch welchen Ausschnitt (32) die Puffervorrichtung (11) hindurchragt.

3. Aufzugsanlage (1) nach einem der vorhergehenden Ansprüche, wobei ein parallel des Verfahrweges des Gegengewichtes (10) angeordneter Höhenabschnitt (26) der Schutzblende (20) einen, vorzugsweise mit einem Deckel verschliessbaren, Wartungsausschnitt (22) zur Inspektion und/oder Wartung der Puffervorrichtung (11) aufweist.

4. Aufzugsanlage (1) nach einem der vorhergehenden Ansprüche, wobei die Abwinklung (21) der Schutzblende (20) eine Abkantung oder eine Abbiegung ist.

5. Aufzugsanlage (1) nach einem der vorhergehenden Ansprüche, wobei die Aussenabmessungen des abgewinkelten Abschnittes (24) der Schutzblende (20) mindestens 50% der durch das Gegengewicht (10) in Verfahrrichtung projizierten Fläche abdecken.

6. Aufzugsanlage (1) nach einem der vorhergehenden Ansprüche, wobei der Verfahrweg des Gegengewichtes (10) an einer Schachtwand (5) des Aufzugsschachtes (2) angeordnet oder anordenbar ist, und der abgewinkelte Abschnitt (24) bis zu der Schachtwand (5) erstreckbar ist oder sich erstreckt.

7. Aufzugsanlage (1) nach einem der vorhergehenden Ansprüche, wobei ein bzw. der parallel des Verfahrweges des Gegengewichtes (10) angeordneter Höhenabschnitt (26) der Schutzblende (20) bis zu einer Höhe von mindestens 2 m, vorzugsweise 2.5 m über einem Schachtboden (6) der Schachtgrube (4) erstreckbar ist oder sich erstreckt.

## Claims

1. An elevator system (1) comprising
- a counterweight (10) that can be moved in an elevator shaft (2), which counterweight (10) can be provided for weight compensation of an elevator car (18) that can be moved in an opposite direction to the counterweight (10), and
- a protective screen (20) which is arranged or can be arranged in a shaft pit (4) of the elevator shaft (2) and has a vertical portion (26), the vertical portion (26) being oriented substantially parallel to a movement path of the counterweight (10), the protective screen (20) being provided for preventing a person located in the shaft pit (4) from entering the movement path of the counterweight (10), **characterized in that** the protective screen (20) has a horizontally arranged angulation (21), an angled portion (24) of the protective screen (20) that adjoins the angulation (21) extending into the projection of the counterweight (10) that can be obtained in the movement direction.

2. The elevator system (1) according to claim 1, comprising a bumper device (11) which is or can be arranged in the shaft pit (4) to limit the movement path of the counterweight (10), wherein the angled portion (24) of the protective screen (20) has at least one cutout (32), through which cutout (32) the bumper device (11) protrudes.

3. The elevator system (1) according to any of the preceding claims, wherein a vertical portion (26) of the protective screen (20) arranged parallel to the movement path of the counterweight (10) has a maintenance cutout (22), preferably closable with a cover, for inspection and/or maintenance of the bumper device (11).

4. The elevator system (1) according to any of the preceding claims, wherein the angulation (21) of the protective screen (20) is a fold or a bend.

5. The elevator system (1) according to any of the preceding claims, wherein the outer dimensions of the angled portion (24) of the protective screen (20) cover at least 50% of the area projected by the counterweight (10) in the movement direction.

6. The elevator system (1) according to any of the preceding claims, wherein the movement path of the counterweight (10) is or can be arranged on a shaft wall (5) of the elevator shaft (2), and the angled portion (24) can be extended or extends up to the shaft wall (5).

7. The elevator system (1) according to any of the preceding claims, wherein a or the vertical portion (26) of the protective screen (20) arranged parallel to the movement path of the counterweight (10) is extendable or extends up to a height of at least 2 m, preferably 2.5 m, above a shaft bottom (6) of the shaft pit (4).

## Revendications

1. Système d'ascenseur (1) comportant
- un contrepoids (10) qui peut être déplacé dans une cage d'ascenseur (2), lequel contrepoids (10) peut être prévu pour compenser le poids d'une cabine d'ascenseur (18) qui peut être déplacée dans la direction opposée au contrepoids (10), et
- un écran de protection (20) qui est ou peut être disposé dans un puits de cage (4) de la cage d'ascenseur (2) et qui présente une section verticale (26), la section verticale (26) étant orientée sensiblement parallèlement à une course du contrepoids (10), l'écran de protection (20) étant prévu pour empêcher qu'une personne se trouvant dans le puits de cage (4) n'entre dans la course du contrepoids (10), **caractérisé en ce que** l'écran de protection (20) présente un coude (21) disposé horizontalement, une section coudée (24) de l'écran de protection (20) se raccordant au coude (21) s'étendant dans la projection du contrepoids (10) obtenue dans le sens de déplacement.

2. Système d'ascenseur (1) selon la revendication 1, comprenant un dispositif tampon (11) qui est ou peut être disposé dans le puits de cage (4) pour limiter la course du contrepoids (10), la section coudée (24) de l'écran de protection (20) présentant au moins une découpe (32) à travers laquelle découpe (32) le dispositif tampon (11) fait saillie.

3. Système d'ascenseur (1) selon l'une des revendications précédentes, dans lequel une section verticale (26) de l'écran de protection (20) disposée parallèlement à la course du contrepoids (10) présente une découpe de maintenance (22), de préférence pouvant être fermée avec un couvercle, pour l'inspection et/ou la maintenance du dispositif tampon (11).

4. Système d'ascenseur (1) selon l'une des revendications précédentes, dans lequel le coude (21) de l'écran de protection (20) est un pliage ou une courbure.

5. Système d'ascenseur (1) selon l'une des revendications précédentes, dans lequel les dimensions externes de la section coudée (24) de l'écran de protection (20) couvrent au moins 50 % de la surface projetée par le contrepoids (10) dans le sens de déplacement.

6. Système d'ascenseur (1) selon l'une des revendications précédentes, dans lequel la course du contrepoids (10) est ou peut être disposée sur une paroi de cage (5) de la cage d'ascenseur (2) et la section coudée (24) peut s'étendre ou s'étend jusqu'à la paroi de cage (5).

7. Système d'ascenseur (1) selon l'une des revendications précédentes, dans lequel une ou la section verticale (26) de l'écran de protection (20) disposée parallèlement à la course du contrepoids (10) peut s'étendre ou s'étend jusqu'à une hauteur d'au moins 2 m, de préférence 2,5 m, au-dessus d'un plancher de cage (6) du puits de cage (4).
